# EUROPÄISCHE PATENTSCHRIFT

(11) **EP 0 921 869 B1**
(45) Veröffentlichungstag und Bekanntmachung des Hinweises auf die Patenterteilung: **23.01.2002**
(21) Anmeldenummer: 97931757.5
(22) Anmeldetag: 03.07.1997
(51) Int. Cl.: B08B 3/02

(54) **FAHRBARES HOCHDRUCKREINIGUNGSGERÄT**
TRAVELLING HIGH-PRESSURE CLEANING DEVICE
NETTOYEUR HAUTE PRESSION MOBILE

(30) Priorität: 31.08.1996 DE 19635337
(43) Veröffentlichungstag der Anmeldung: 16.06.1999
(73) Patentinhaber: Alfred Kärcher GmbH & Co., 71364 Winnenden (DE)
(72) Erfinder: GERICH, Josef, D-71364 Winnenden (DE); KOMP, Helmut, D-71522 Backnang (DE)
(74) Vertreter: Böhme, Ulrich, Dr. Dipl.-Phys.
(86) Internationale Anmeldenummer: EP9703506
(87) Internationale Veröffentlichungsnummer: WO9808623

(56) Entgegenhaltungen:
- DE-U- 9 109 717
- DE-U- 9 403 745
- US-A- 4 851 724
- US-A- 5 287 029

## Beschreibung

Die Erfindung betrifft ein fahrbares Hochdruckreinigungsgerät mit einem Motor und einer von diesem angetriebenen Pumpe, die von einem Gehäuse umgeben werden.

Hochdruckreinigungsgeräte weisen häufig relativ große Motoren und Pumpen auf, so daß sich insgesamt schwere Geräte ergeben. Um diese transportieren zu können, ist es bekannt, derartige Reinigungsgeräte fahrbar auszugestalten. Normalerweise wird dabei ein Fahrgestell verwendet, auf welches der Motor und die Pumpe direkt aufgesetzt werden, anschließend wird eine Haube auf das Fahrgestell aufgesetzt, welches Motor und Pumpe überdeckt.

Es sind dazu spezielle Haltevorrichtungen notwendig, mit denen Motor und Pumpe am Fahrgestell festgelegt werden können.

Es ist Aufgabe der Erfindung, gattungsgemäße Hochdruckreinigungsgeräte so auszubilden, daß die Halterung von Motor und Pumpe vereinfacht werden.

Diese Aufgabe wird bei einem fahrbaren Hochdruckreinigungsgerät der eingangs beschriebenen Art erfindungsgemäß dadurch gelöst, daß es ein Fahrgestell mit einem Handgriff umfaßt, an dem ein schalenförmiges Gehäuseteil aufrecht und nach einer Seitenfläche hin offen angeordnet ist, daß das schalenförmige Gehäuseteil den Motor und die Pumpe in aufrechter Stellung aufnimmt, daß ein Deckel auf die offene Seite des Gehäuseteils dieses verschließend und den Motor und die Pumpe umgebend aufsetzbar ist und daß Halteelemente an Motor und/oder Pumpe so zwischen das schalenförmige Gehäuseteil und den Deckel eingreifen, daß Gehäuseteil und Deckel im verschlossenen Zustand Motor und Pumpe in dem aus Gehäuseteil und Deckel gebildeten Gehäuse festlegen.

Es wird also an dem Fahrgestell ein schalenförmiges Gehäuseteil so angeordnet, daß sein Innenraum zu einer Seite hin offen ist. Man erhält damit eine schrankartige Kammer in dem Gehäuseteil, die von einer Seite her zugänglich ist. In diese schrankartige Kammer werden Motor und Pumpe von der offenen Seite her eingesetzt und in dieser Position dadurch fixiert, daß ein Deckel auf diese schrankförmige Kammer aufgesetzt wird, und zwar derart, daß Deckel und Gehäuseteil gemeinsam zwischen sich Halteelemente von Motor und/oder Pumpe fixieren.

Dabei kann insbesondere vorgesehen sein, daß in den seitlichen Kanten des schalenförmigen Gehäuseteils Vertiefungen angeordnet sind, in die die Halteelemente an Motor und/oder Pumpe eingreifen. Diese Vertiefungen können in der Wand des schalenförmigen Gehäuseteils angeordnet sein, bei einer bevorzugten Ausführungsform kann jedoch vorgesehen sein, daß an die seitlichen Kanten des schalenförmigen Gehäuseteils radial abstehende Flansche anschließen, in die sich die Vertiefungen zumindest über einen Teil der Breite der Flansche erstrecken. Diese Vertiefungen sind dann ihrerseits muldenförmig ausgebildet und erstrecken sich in den seitlich abstehenden Flanschen über eine bestimmte Breite.

Auch in den seitlichen Kanten des Deckels können Vertiefungen angeordnet sein, in die die Halteelemente an Motor und/oder Pumpe eingreifen, auch diese Vertiefungen können sich gemäß einer bevorzugten Weiterbildung in radial abstehenden Flanschen befinden, die von den seitlichen Kanten des Deckels radial abstehen.

Besonders vorteilhaft ist es, wenn sowohl in dem schalenförmigen Gehäuse als auch in dem Deckel derartige Vertiefungen angeordnet sind und wenn die Vertiefungen im schalenförmigen Gehäuseteil und im Deckel im verschlossenen Zustand des Gehäuses übereinanderliegen. Diese übereinanderliegenden Vertiefungen bilden somit eine umfangsseitig geschlossene Ausnehmung zur Aufnahme der Halteelemente.

Es ist vorteilhaft, wenn das schalenförmige Gehäuseteil und der Deckel neben den Vertiefungen miteinander verbunden sind, beispielsweise durch neben den Vertiefungen angeordnete Schrauben. Dadurch können die Halteelemente in den Vertiefungen zwischen dem schalenförmigen Gehäuseteil und dem Deckel in Klemmsitz gehalten werden.

Die Vertiefungen können im Querschnitt beispielsweise halbkreisförmig sein.

Es ist günstig, wenn die Halteelemente seitlich vom Motor und/oder der Pumpe abstehende Arme sind.

Gemäß einer besonders bevorzugten Ausführungsform wird vorgesehen, daß die Halteelemente unter Zwischenlage eines gummielastischen Materials in die Vertiefungen eintauchen, so daß auf diese Weise eine schwingungs- und geräuschdämpfende Lagerung erzielt werden kann. Beispielsweise kann auf seitlich abstehende Arme an Motor und/oder Pumpe ein Gummistopfen aufgesteckt sein.

Nachdem der Elektromotor normalerweise eine kreiszylindrische Form hat, ist es vorteilhaft, wenn das aus schalenförmigem Gehäuseteil und Deckel bestehende Gehäuse im wesentlichen die Form eines Kreiszylinders aufweist. Dieses Gehäuse legt sich somit dicht um den Elektromotor herum und benötigt dadurch wenig Platz.

Bei einer bevorzugten Ausführungsform ist vorgesehen, daß das aus schalenförmigem Gehäuseteil und Deckel bestehende Gehäuse mit seiner Längsachse zwischen den Stützpunkten des Fahrgestells angeordnet ist. Diese Stützpunkte des Fahrgestells können durch Räder oder durch Räder und feste Stützen gebildet werden, und diese Stützpunkte sind üblicherweise so angeordnet, daß das Fahrgestell auf ihnen stabil ruht. Wenn die Längsachse des Gehäuses zwischen diesen Stützpunkten angeordnet ist, führt dies dazu, daß das große Gewicht des Motors und der Pumpe gleichmäßig auf die Stützpunkte verteilt wird, so daß das Fahrgestell trotz des hohen Gewichtes stabil steht. Dies ist auch von Bedeutung, um bei einer Hochkantanordnung des Elektromotors das Anfahrmoment aufzunehmen, das durch die Stützpunkte auf den Boden übertragen werden muß, um eine Verdrehung des Fahrgestells zu vermeiden.

Die Gewichtsverteilung läßt sich auch dadurch günstig beeinflussen, daß die Längsachse des Gehäuses geringfügig gegenüber der Vertikalen geneigt ist. Dadurch kann nicht nur die Lage des Schwerpunktes zwischen den Stützpunkten geringfügig verlagert werden, sondern es ergibt sich auch eine bessere Zugänglichkeit zu dem schalenförmigen Gehäuseteil, da dieses geringfügig geneigt angeordnet ist. Schließlich trägt diese Neigung auch dazu bei, daß bei einem entsprechend geneigt angeordneten Elektromotor das auf das Fahrgestell übertragene und dieses um die vertikale Achse verdrehende Anfahrmoment herabgesetzt wird.

Bei einer besonders bevorzugten Ausführungsform der Erfindung ist vorgesehen, daß das Fahrgestell nach Art einer Stechkarre an seinem hinteren Ende zwei nebeneinanderliegende Räder, an seinem vorderen Ende mindestens eine Stütze und am hinteren Ende den nach oben gerichteten Handgriff aufweist. Ein solches Fahrgestell kann wie eine Stechkarre verfahren und abgestellt werden, und in diese Stechkarre ist das schalenförmige Gehäuseteil integriert.

Insbesondere kann dabei vorgesehen werden, daß der Handgriff U-förmig mit zwei Armen und einem diese verbindenden Griffteil ausgebildet ist und daß das schalenförmige Gehäuseteil zwischen die Arme des Handgriffes hineinragt. Dabei ist das Gehäuse vorzugsweise nach hinten in Richtung auf den Handgriff geneigt.

Es ist vorteilhaft, wenn die Trennebene des schalenförmigen Gehäuses und des Deckels etwa in der Mitte des Gehäuses liegt, vorzugsweise verläuft diese Trennebene parallel zur Längsachse des Gehäuses.

Obwohl dies nicht unbedingt notwendig ist, ist es doch ein Vorteil, wenn der Motor und die Pumpe in Richtung der Längsachse des Gehäuses hintereinander angeordnet sind. Dadurch ergibt sich eine relativ schlanke Anordnung, die dadurch gebildete Motorpumpeneinheit wird aufrecht in das Gehäuse eingesetzt, wobei die Achse des Motors im wesentlichen senkrecht angeordnet ist, gegebenenfalls entsprechend der Neigung des Gehäuses geringfügig geneigt.

Dabei ist es vorteilhaft, wenn der Motor oberhalb der Pumpe angeordnet ist.

Das Gehäuse kann an der Oberseite und an der Unterseite Lüftungsöffnungen aufweisen, und der Motor kann ein Lüfterrad tragen, das einen Luftstrom durch das Gehäuse fördert.

Diese Lüftungsöffnungen können teilweise überdeckt sein, es ist aber auch möglich, daß die Lüftungsöffnungen einfach dadurch entstehen, daß das Gehäuse an einer Stirnseite offen ist, beispielsweise an der unteren Seite, durch die der Lüftungsstrom austritt.

Vorteilhaft ist es, wenn an der Austrittsseite des Luftstroms seitlich abstehende Umlenkelemente angeordnet sind, die ein direktes Rückströmen des Luftstromes längs der Außenseite des Gehäuses zu der Eintrittsseite des Luftstromes verhindern. Es ist damit sichergestellt, daß der Luftstrom nicht einfach kreislaufgeführt ist, sondern daß abgegebene, erwärmte Luft in die Umgebung verstreut wird.

Günstig ist es dabei, wenn die Umlenkelemente an den Deckel angeformt sind.

Der Deckel kann zusätzlich eine Öffnung aufweisen, durch die ein Ölvorratsgefäß der Pumpe hindurchtritt. Auf diese Weise ist es möglich, auch außerhalb des Gehäuses den Ölstand in diesem Ölvorratsgefäß zu überprüfen.

Weiterhin kann vorgesehen sein, daß der Deckel eine Kammer zur Aufnahme elektrischer Schalt- und Verbindungselemente trägt.

Obwohl es grundsätzlich möglich wäre, das Hochdruckreinigungsgerät mit dem darauf angeordneten Gehäuse in dieser Form einzusetzen, ist es vorteilhaft, wenn das Gehäuse von einer äußeren Abdeckung überfangen ist, die im Abstand zum Deckel verläuft. Dadurch kann einerseits dem Gerät ein gefälliges Aussehen verliehen werden, andererseits können dadurch technische Elemente auf der Außenseite des Gehäuses, beispielsweise eine Kammer für Elektroelemente, Rohranschlüsse, etc. verdeckt werden.

Bei einer bevorzugten Ausführungsform wird vorgesehen, daß die Abdeckung auf der Seite des schalenförmigen Gehäuseteils von einem Flüssigkeitstank zur Aufnahme von Chemikalien gebildet wird. Dieser Flüssigkeitstank kann lösbar am Fahrgestell gehalten sein.

Es ist vorteilhaft, wenn der Flüssigkeitstank sich über die gesamte Breite des Fahrgestells erstreckt und flächig an der Außenseite des schalenförmigen Gehäuseteils anliegt.

Auf diese Weise erhält dieser Flüssigkeitstank eine Doppelfunktion, er deckt nämlich einerseits das Gehäuse nach außen hin ab und andererseits wird das Gerät dadurch mit einem voluminösen, abnehmbaren Flüssigkeitstank versorgt.

Bei einer bevorzugten Ausführungsform ist vorgesehen, daß Fahrgestell und schalenförmiges Gehäuseteil einstückig ausgebildet sind, beispielsweise als Kunststoffspritzteil. Dadurch wird die Herstellung eines solchen Hochdruckreinigungsgerätes erheblich vereinfacht.

Die nachfolgende Beschreibung bevorzugter Ausführungsformen der Erfindung dient im Zusammenhang mit der Zeichnung der näheren Erläuterung. Es zeigen:
- Figur 1: eine Längsschnittansicht des Fahrgestells eines Hochdruckreinigungsgerätes ohne Abdeckung, ohne Deckel und ohne Motorpumpeneinheit;
- Figur 2: eine Vorderansicht des Fahrgestells der Figur 1 und
- Figur 3: eine Schnittansicht längs Linie 3-3 in Figur 2 bei einem Hochdruckreinigungsgerät mit Motorpumpeneinheit, mit aufgesetztem Deckel und mit aufgesetzter Abdeckung.

Das in der Zeichnung dargestellte Hochdruckreinigungsgerät umfaßt ein Fahrgestell 1 mit einer Grundplatte 2, an deren hinterer Kante zwei Räder 3 und an deren vorderer Kante eine mittige Stütze 4 angeordnet sind. Das Fahrgestell 1 trägt nach oben abstehend einen U-förmigen Handgriff 5 mit zwei parallelen Armen 6 und 7, die an ihrem oberen Ende über einen in der Zeichnung nicht dargestellten Quersteg miteinander verbunden sind. Die Arme 6 und 7 sind an den Seiten des Fahrgestells 1 angeordnet, so daß insgesamt das Fahrgestell 1 nach Art einer Stechkarre ausgebildet ist, wie sie beispielsweise zum Transport von Flaschenkisten verwendet wird.

Im Bereich zwischen den Armen 6 und 7 ist auf der Grundplatte 2 ein schalenförmiges Gehäuseteil 8 angeordnet, welches im wesentlichen die Form eines halben Kreiszylinders hat und welches zur Vorderseite hin offen ist. Die Längsachse dieses halbzylindrischen Gehäuseteils 8 ist im wesentlichen senkrecht verlaufend angeordnet, wobei diese Längsachse am oberen Ende geringfügig nach hinten geneigt ist, also in Richtung auf den Handgriff 5. Diese Neigung kann in der Größenordnung bis 25° liegen.

An der Unterseite ist das halbzylindrische Gehäuseteil 8 offen, an der Oberseite weist es eine geschlossene Deckplatte 9 mit einer zentralen Lufteinströmöffnung 10 auf, die von einer Haube 11 überfangen wird.

An den Seitenkanten 12, 13 schließen sich nach außen abstehende, flächige Flansche 14, 15 an, die sich im wesentlichen über die Höhe des Gehäuseteils 8 erstrekken.

In diese Flansche 14 und 15 sind im Abstand zueinander jeweils zwei Vertiefungen 16, 17 mit halbkreisförmigem Querschnitt eingearbeitet, wobei die Längsachse dieser Vertiefungen 16 quer zur Längsachse des Gehäuseteils 8 verläuft. Die Vertiefungen 16 und 17 stehen in direkter Verbindung mit dem Innenraum des Gehäuseteils 8. Zu beiden Seiten der Vertiefungen 16 und 17 sind in den Flanschen 14 und 15 Schraublöcher 18 angeordnet.

Obwohl nicht unbedingt notwendig, ist es jedoch vorteilhaft, wenn das Gehäuseteil 8 einstückig mit dem Fahrgestell 1 ausgebildet ist, beispielsweise in Form eines Kunststoffspritzteiles.

Auf das Gehäuseteil 8 ist von dessen offener Vorderseite her ein Deckel 19 aufsetzbar. Dieser hat ebenso wie das Gehäuseteil 8 die Form eines halben Kreiszylinders mit seitlich abstehenden Flanschen 20 und darin angeordneten Vertiefungen 21 und 22, die so angeordnet sind, daß beim Auflegen des Deckels 19 auf das Gehäuseteil 8 die Vertiefungen 16 und 17 mit den Vertiefungen 21 und 22 ausgerichtet sind und jeweils kreiszylinderförmige Öffnungen in der Seitenwand des aus Gehäuseteil 8 und Deckel 19 bestehenden Gehäuses ausbilden.

Auch im Flansch 20 sind neben den Vertiefungen 21 und 22 Schraublöcher 23 angeordnet, die mit den Schraublöchern 18 des Gehäuseteils 8 ausgerichtet sind.

Der Deckel 19 ist an seiner oberen Stirnseite durch eine Deckplatte 24 teilweise verschlossen, im zentralen Bereich ist er jedoch offen, so daß dieser offene Teil zusammen mit der Lufteinströmöffnung 10 des Gehäuseteils den Eintritt eines Luftstromes in das Gehäuse ermöglicht.

An der Unterseite ist der Deckel 19 ebenfalls offen und ermöglicht so das Austreten des Luftstromes. Außenseitig schließen sich am unteren Ende des Deckels 19 radial abstehende Leitwände 25 an, die verhindern, daß aus der Unterseite des Gehäuses austretende Luft sofort wieder an der Außenseite des Deckels 19 nach oben zu der Lufteinströmöffnung 10 strömt.

In seinem unteren Teil weist der Deckel 19 eine dem Gehäuseteil 8 gegenüberliegende fensterartige Öffnung 26 auf, am oberen Ende trägt der Deckel 19 eine abgeschlossene Kammer 27, die zur Aufnahme von Elektroteilen dient, beispielsweise von Zufuhrleitungen, Verbindungselementen und Schaltelementen.

Im Inneren des aus Gehäuseteil 8 und Deckel 19 gebildeten Gehäuses wird eine Motorpumpeneinheit 28 aufgenommen, die in an sich bekannter Weise aus einem Elektromotor besteht, der an einem Ende mit einer Pumpe verbunden ist und am gegenüberliegenden Ende mit einem Lüfterrad 29. Sowohl das Lüfterrad 29 als auch die Pumpe werden von dem Elektromotor angetrieben.

Diese Motorpumpeneinheit mit dem Lüfterrad wird so in dem Gehäuse angeordnet, daß Lüfterrad 29 an der Oberseite unmittelbar neben der Lufteinströmöffnung 10 angeordnet ist, die Pumpe am unteren Ende unterhalb des Motors. Die Motorpumpeneinheit 28 trägt seitlich abstehende Arme 30, auf die Gummistopfen 31 aufgesteckt sind. Die Arme 30 mit den Gummistopfen 31 ruhen in den Vertiefungen 16, 17 bzw. 21 und 22, so daß dadurch die Motorpumpeneinheit 28 im Inneren des Gehäuses in ihrer Position festgelegt wird.

Zur Montage wird einfach die Motorpumpeneinheit 28 in das offene Gehäuseteil 8 eingelegt, so daß sich die Gummistopfen 31 in die Vertiefungen 16 und 17 einlegen. Anschließend wird der Deckel 19 aufgesetzt, dabei übergreifen die Vertiefungen 21 und 22 die in den Vertiefungen 16 und 17 liegenden Gummistopfen 31. Deckel 19 und Gehäuseteil 8 werden durch Schrauben miteinander verbunden, die durch die Schraublöcher 18 und 23 geführt werden. Durch dieses Verschrauben von Deckel und Gehäuseteil werden die Gummistopfen 31 in den Vertiefungen 16, 17 bzw. 21, 22 eingeklemmt und dadurch fixiert.

Gehäuseteil 8 und Deckel 19 sind so angeordnet, daß die Längsachse der Motorpumpeneinheit 28 im wesentlichen zwischen den Stützpunkten angeordnet ist, die durch die Räder 3 und die Stütze 4 gebildet werden, d.h. der Schwerpunkt dieser Motorpumpeneinheit liegt etwa in der Mitte zwischen diesen Stützpunkten. Durch die Neigung der Längsachse des Gehäuses und damit auch der Längsachse der Motorpumpeneinheit 28 ist hier für die Verlagerung des Schwerpunktes ein gewisser Spielraum gegeben, durch mehr oder weniger starke Neigung läßt sich der Schwerpunkt wunschgemäß verschieben.

Ein an der Pumpe angeordnetes Ölvorratsgefäß 32 tritt durch die Öffnung 26 aus dem Inneren des Gehäuses heraus, so daß der Ölstand in dem Ölvorratsbehälter 32 auch bei geschlossenem Gehäuse kontrolliert und gegebenenfalls geändert werden kann.

Das geschlossene Gehäuse wird von einer äußeren Abdekkung 33 überfangen, die die Form einer Haube hat und die den Deckel 19 im Abstand umgibt. Diese Abdeckung 33 überdeckt das durch die Öffnung 26 des Deckels 19 hindurchtretende Ölvorratsgefäß 32 und die Kammer 27 für die Elektroteile, außerdem können in dem Zwischenraum weitere in der Zeichnung nicht dargestellte Teile aufgenommen werden, beispielsweise Flüssigkeitsleitungen etc.

Auf der Rückseite des Gerätes ist ein Flüssigkeitsbehälter 34 angeordnet, der sich im wesentlichen über die gesamte Breite und die gesamte Höhe des Gehäuses erstreckt und flächig an diesem anliegt. Dieser Flüssigkeitsbehälter 34 dient der Aufnahme von Reinigungschemikalien oder ähnlichen Flüssigkeiten, er ist lösbar am Fahrgestell 1 gehalten. Dazu greift er mit nach unten vorspringenden Füßen 35 in Ausnehmungen am Fahrgestell 1 ein und wird an seiner Oberseite durch eine Raste 36 gehalten, die elastisch verformbar ist, um den Flüssigkeitsbehälter 34 freizugeben.

Dieser Flüssigkeitsbehälter 34 bildet mit der Abdeckung 33 eine Einheit, so daß die Abdeckung 33 und der Flüssigkeitsbehälter 34 gemeinsam die Außengestalt des Hochdruckreinigungsgerätes bestimmen, also eine Art äußeres Gehäuse bilden.

## Patentansprüche

1. Fahrbares Hochdruckreinigungsgerät mit einem Motor und einer von diesem angetriebenen Pumpe, die von einem Gehäuse umgeben werden,
**dadurch gekennzeichnet,**
**daß** das Gehäuse ein Fahrgestell (1) mit einem Handgriff (5) umfaßt, an dem ein schalenförmiges Gehäuseteil (8) aufrecht und nach einer Seitenfläche hin offen angeordnet ist, daß das schalenförmige Gehäuseteil (8) den Motor und die Pumpe (28) in aufrechter Stellung aufnimmt, daß ein Deckel (19) auf die offene Seite des Gehäuseteils (8) dieses verschließend und den Motor und die Pumpe (28) umgebend aufsetzbar ist und daß Halteelemente (30) an Motor und/oder Pumpe (28) so zwischen das schalenförmige Gehäuseteil (8) und den Deckel (19) eingreifen, daß Gehäuseteil (8) und Deckel (19) in verschlossenem Zustand Motor und Pumpe (28) in dem aus Gehäuseteil (8) und Deckel (19) gebildeten Gehäuse festlegen.

2. Hochdruckreinigungsgerät nach Anspruch 1, **dadurch gekennzeichnet, daß** in den seitlichen Kanten (12, 13) des schalenförmigen Gehäuseteils (8) Vertiefungen (16, 17) angeordnet sind, in die die Halteelemente (30) an Motor und/oder Pumpe (28) eingreifen.

3. Hochdruckreinigungsgerät nach Anspruch 2, **dadurch gekennzeichnet, daß** an die seitlichen Kanten (12, 13) des schalenförmigen Gehäuseteils (8) radial abstehende Flansche (14, 15) anschließen, in die sich die Vertiefungen (16, 17) zumindest über einen Teil der Breite der Flansche (14, 15) erstrecken.

4. Hochdruckreinigungsgerät nach einem der voranstehenden Ansprüche, **dadurch gekennzeichnet, daß** in den seitlichen Kanten des Deckels (19) Vertiefungen (21, 22) angeordnet sind, in die die Halteelemente (30) an Motor und/oder Pumpe (28) eingreifen.

5. Hochdruckreinigungsgerät nach Anspruch 4, **dadurch gekennzeichnet, daß** an die seitlichen Kanten des Deckels (19) radial abstehende Flansche (20) anschließen, in die sich die Vertiefungen (21, 22) zumindest über einen Teil der Breite der Flansche erstrecken.

6. Hochdruckreinigungsgerät nach einem der Ansprüche 2 bis 5, **dadurch gekennzeichnet, daß** die Vertiefungen (16, 17; 21, 22) im schalenförmigen Gehäuseteil (8) und im Deckel (19) im verschlossenen Zustand des Gehäuses übereinanderliegen.

7. Hochdruckreinigungsgerät nach einem der Ansprüche 2 bis 6, **dadurch gekennzeichnet, daß** schalenförmiges Gehäuseteil (8) und Deckel (19) neben den Vertiefungen (16, 17; 21, 22) miteinander verbunden sind.

8. Hochdruckreinigungsgerät nach Anspruch 7, **dadurch gekennzeichnet, daß** die Verbindung durch neben den Vertiefungen (16, 17; 21, 22) angeordnete Schrauben erfolgt.

9. Hochdruckreinigungsgerät nach einem der Ansprüche 2 bis 8, **dadurch gekennzeichnet, daß** die Vertiefungen (16, 17; 21, 22) im Querschnitt halbkreisförmig sind.

10. Hochdruckreinigungsgerät nach einem der voranstehenden Ansprüche, **dadurch gekennzeichnet, daß** die Halteelemente (30) seitlich von Motor und/oder Pumpe (28) abstehende Arme (30) sind.

11. Hochdruckreinigungsgerät nach einem der Ansprüche 2 bis 10, **dadurch gekennzeichnet, daß** die Halteelemente (30) unter Zwischenlage eines gummielastischen Materials (31) in die Vertiefungen (16, 17; 21, 22) eintauchen.

12. Hochdruckreinigungsgerät nach einem der voranstehenden Ansprüche, **dadurch gekennzeichnet, daß** das aus schalenförmigem Gehäuseteil (8) und Deckel (19) bestehende Gehäuse im wesentlichen die Form eines Kreiszylinders aufweist.

13. Hochdruckreinigungsgerät nach einem der voranstehenden Ansprüche, **dadurch gekennzeichnet, daß** das aus schalenförmigem Gehäuseteil (8) und Deckel (19) bestehende Gehäuse mit seiner Längsachse zwischen den Stützpunkten (3, 4) des Fahrgestells (1) angeordnet ist.

14. Hochdruckreinigungsgerät nach Anspruch 13, **dadurch gekennzeichnet, daß** die Längsachse des Gehäuses geringfügig gegenüber der Vertikalen geneigt ist.

15. Hochdruckreinigungsgerät nach Anspruch 14, **dadurch gekennzeichnet, daß** das Fahrgestell (1) nach der Art einer Stechkarre an seinem hinteren Ende zwei nebeneinanderliegende Räder (3), an seinem vorderen Ende mindestens eine Stütze (4) und am hinteren Ende den nach oben gerichteten Handgriff (5) aufweist.

16. Hochdruckreinigungsgerät nach Anspruch 15, **dadurch gekennzeichnet, daß** der Handgriff (5) U-förmig mit zwei Armen (6, 7) und einem diese verbindenden Griffteil ausgebildet ist und daß das schalenförmige Gehäuseteil (8) zwischen die Arme (6, 7) des Handgriffs (5) hineinragt.

17. Hochdruckreinigungsgerät nach einem der voranstehenden Ansprüche, **dadurch gekennzeichnet, daß** die Trennebene des schalenförmigen Gehäuses (8) und des Deckels (19) etwa in der Mitte des Gehäuses liegt.

18. Hochdruckreinigungsgerät nach einem der voranstehenden Ansprüche, **dadurch gekennzeichnet, daß** die Trennebene des schalenförmigen Gehäuses (8) und des Deckels (19) parallel zur Längsachse des Gehäuses verläuft.

19. Hochdruckreinigungsgerät nach einem der voranstehenden Ansprüche, **dadurch gekennzeichnet, daß** der Motor und die Pumpe in Richtung der Längsachse des Gehäuses hintereinander angeordnet sind.

20. Hochdruckreinigungsgerät nach Anspruch 19, **dadurch gekennzeichnet, daß** der Motor oberhalb der Pumpe angeordnet ist.

21. Hochdruckreinigungsgerät nach einem der voranstehenden Ansprüche, **dadurch gekennzeichnet, daß** das Gehäuse an der Oberseite und an der Unterseite Lüftungsöffnungen (10) aufweist, und daß der Motor ein Lüfterrad (29) trägt, das einen Luftstrom durch das Gehäuse fördert.

22. Hochdruckreinigungsgerät nach Anspruch 21, **dadurch gekennzeichnet, daß** an der Austrittsseite des Luftstroms seitlich abstehende Umlenkelemente (25) angeordnet sind, die ein direktes Rückströmen des Luftstromes längs der Außenseite des Gehäuses zu der Eintrittsseite des Luftstromes verhindern.

23. Hochdruckreinigungsgerät nach Anspruch 22, **dadurch gekennzeichnet, daß** die Umlenkelemente (25) an den Deckel (19) angeformt sind.

24. Hochdruckreinigungsgerät nach einem der voranstehenden Ansprüche, **dadurch gekennzeichnet, daß** der Deckel (19) eine Öffnung (26) hat, durch die ein Ölvorratsgefäß (32) der Pumpe hindurchtritt.

25. Hochdruckreinigungsgerät nach einem der voranstehenden Ansprüche, **dadurch gekennzeichnet, daß** der Deckel (19) eine Kammer (27) zur Aufnahme elektrischer Schalt- und Verbindungselemente trägt.

26. Hochdruckreinigungsgerät nach einem der voranstehenden Ansprüche, **dadurch gekennzeichnet, daß** das Gehäuse von einer äußeren Abdeckung (33) überfangen ist, die im Abstand zum Deckel (19) verläuft.

27. Hochdruckreinigungsgerät nach Anspruch 26, **dadurch gekennzeichnet, daß** die Abdeckung auf der Seite des schalenförmigen Gehäuseteils (8) von einem Flüssigkeitstank (34) zur Aufnahme von Chemikalien gebildet wird.

28. Hochdruckreinigungsgerät nach Anspruch 27, **dadurch gekennzeichnet, daß** der Flüssigkeitstank (34) lösbar am Fahrgestell (1) gehalten ist.

29. Hochdruckreinigungsgerät nach Anspruch 28, **dadurch gekennzeichnet, daß** der Flüssigkeitstank (34) sich über die gesamte Breite des Fahrgestells (1) erstreckt und flächig an der Außenseite des schalenförmigen Gehäuseteils (8) anliegt.

30. Hochdruckreinigungsgerät nach einem der voranstehenden Ansprüche, **dadurch gekennzeichnet, daß** das Fahrgestell (1) und das schalenförmige Gehäuseteil (8) einstückig ausgebildet sind.

## Claims

1. A travelling high-pressure cleaning device comprising a motor and a pump driven thereby and which are surrounded by a housing, **characterised in that** the housing comprises a wheeled frame (1) with a handle (5), on which a shell-type housing part (8) is arranged upright and open in the direction of a side surface, **in that** the shell-type housing part (8) accommodates the motor and the pump (28) in an upright position, **in that** a cover (19) is mountable on the open side of the housing part (8) so as to close the latter and surround the motor and the pump (28), and **in that** holding members (30) on the motor and/or the pump (28) engage between the shell-type housing part (8) and the cover (19) so that when the housing part (8) and the cover (19) are closed, they secure the motor and the pump (28) in the housing formed from the housing part (8) and the cover (19).

2. A high-pressure cleaning device according to claim 1, **characterised in that** recesses (16, 17), in which the holding members (30) on the motor and/or the pump (28) engage, are provided in the lateral edges (12, 13) of the shell-type housing part (8).

3. A high-pressure cleaning device according to claim 2, **characterised in that** radially projecting flanges (14, 15), into which the recesses (16, 17) extend over at least part of the width of the flanges (14, 15), adjoin the lateral edges (12, 13) of the shell-type housing part (8).

4. A high-pressure cleaning device according to any one of the preceding claims, **characterised in that** recesses (21, 22), in which the holding members (30) on the motor and/or the pump (28) engage, are provided in the lateral edges of the cover (19).

5. A high-pressure cleaning device according to claim 4, **characterised in that** radially projecting flanges (20), into which the recesses (21, 22) extend over at least part of the width of the flanges, adjoin the lateral edges of the cover (19).

6. A high-pressure cleaning device according to any one of claims 2 to 5, **characterised in that** the recesses (16, 17; 21, 22) in the shell-type housing (8) and the cover (19) are arranged above one another when the housing is closed.

7. A high-pressure cleaning device according to any one of claims 2 to 6, **characterised in that** the shell-type housing (8) and the cover (19) are connected to one another adjacent to the recesses (16, 17; 21, 22).

8. A high-pressure cleaning device according to claim 7, **characterised in that** the connection is produced by screws arranged adjacent to the recesses (16, 17; 21, 22).

9. A high-pressure cleaning device according to any one of claims 2 to 8, **characterised in that** the recesses (16, 17; 21, 22) are semicircular in cross-section.

10. A high-pressure cleaning device according to any one of the preceding claims, **characterised in that** the holding members (30) are arms (30) projecting laterally from the motor and/or the pump (28).

11. A high-pressure cleaning device according to any one of claims 2 to 10, **characterised in that** the holding members (30) extend into the recesses (16, 17; 21, 22) with the interposition of a resilient material (31).

12. A high-pressure cleaning device according to any one of the preceding claims, **characterised in that** the housing comprising the shell-type housing part (8) and the cover (19) is substantially in the shape of a circular cylinder.

13. A high-pressure cleaning device according to any one of the preceding claims, **characterised in that** the housing comprising the shell-type housing part (8) and the cover (19) is arranged with its longitudinal axis between the supporting points (3, 4) of the wheeled frame (1).

14. A high-pressure cleaning device according to claim 13, **characterised in that** the longitudinal axis of the housing is slightly inclined relative to the vertical.

15. A high-pressure cleaning device according to claim 14, **characterised in that** the wheeled frame (1), in the manner of a barrow, has two wheels (3) arranged side by side at its rear end, at least one support (4) at its front end and the upwardly extending handle (5) at the rear end.

16. A high-pressure cleaning device according to claim 15, **characterised in that** the handle (5) is formed in the shape of a U having two arms (6, 7) and a gripping part connecting the latter, and **in that** the shell-type housing part (8) projects between the arms (6, 7) of the handle (5).

17. A high-pressure cleaning device according to any one of the preceding claims, **characterised in that** the separating plane of the shell-type housing (8) and the cover (19) lies substantially in the middle of the housing.

18. A high-pressure cleaning device according to any one of the preceding claims, **characterised in that** the separating plane of the shell-type housing (8) and the cover (19) extends parallel to the longitudinal axis of the housing.

19. A high-pressure cleaning device according to any one of the preceding claims, **characterised in that** the motor and the pump are arranged one behind the other along the longitudinal axis of the housing.

20. A high-pressure cleaning device according to claim 19, **characterised in that** the motor is arranged above the pump.

21. A high-pressure cleaning device according to any one of the preceding claims, **characterised in that** the housing has ventilation openings (10) on the upper side and the underside, and **in that** the motor carries a fan wheel (29) which conveys a stream of air through the housing.

22. A high-pressure cleaning device according to claim 21, **characterised in that** laterally projecting deflection members (25) are arranged at the outlet end of the air stream and prevent a direct backflow of the air stream along the outside of the housing to the inlet end of the air stream.

23. A high-pressure cleaning device according to claim 22, **characterised in that** the deflection members (25) are formed on the cover (19).

24. A high-pressure cleaning device according to any one of the preceding claims, **characterised in that** the cover (19) has an opening (26) through which an oil reservoir (32) of the pump extends.

25. A high-pressure cleaning device according to any one of the preceding claims, **characterised in that** the cover (19) carries a chamber (27) for accommodating electrical switching and connecting elements.

26. A high-pressure cleaning device according to any one of the preceding claims, **characterised in that** the housing is covered by an outer covering (33) spaced apart from the cover (19).

27. A high-pressure cleaning device according to claim 26, **characterised in that**, on the side of the shell-type housing part (8), the covering is formed by a liquid tank (34) for holding chemicals.

28. A high-pressure cleaning device according to claim 27, **characterised in that** the liquid tank (34) is detachably mounted on the wheeled frame (1).

29. A high-pressure cleaning device according to claim 28, **characterised in that** the liquid tank (34) extends over the entire width of the wheeled frame (1) and lies flat against the outside of the shell-type housing part (8).

30. A high-pressure cleaning device according to any one of the preceding claims, **characterised in that** the wheeled frame (1) and the shell-type housing part (8) are integrally formed.

## Revendications

1. Appareil mobile de nettoyage à haute pression comportant un moteur et une pompe entraînée par ce moteur, le moteur et la pompe étant entourés par un carter, **caractérisé en ce**
**que** le carter comprend un châssis mobile (1) comportant une poignée (5) et sur lequel une partie de carter en forme de coque (8) est disposée en position redressée et en étant ouverte en direction d'une face frontale, que la partie de carter en forme de coque (8) loge le moteur et la pompe (28) dans une position redressée, qu'un couvercle (19) peut être placé sur le côté ouvert de la partie de carter (8) de manière à fermer cette dernière et à entourer le moteur et la pompe (28), et que des éléments de retenue (30) situés sur le moteur et/ou sur la pompe (28) s'engagent entre la partie de carter en forme de coque (8) et le couvercle (19) de telle sorte qu'à l'état fermé la partie de carter (8) et le couvercle (19) fixent le moteur et la pompe (28) dans le carter formé par la partie de carter (8) et le couvercle (19) .

2. Appareil de nettoyage à haute pression selon la revendication 1, **caractérisé en ce que** dans les bords latéraux (12, 13) de la partie de carter en forme de coque (8) sont disposés des renfoncements (16, 17), dans lesquels s'engagent les éléments de retenue (30) situés sur le moteur et/ou sur la pompe (28).

3. Appareil de nettoyage à haute pression selon la revendication 2, **caractérisé en ce qu'**aux bords latéraux (12,13) de la partie de carter en forme de coque (8) se raccordent des brides (14, 15), qui font saillie radialement et dans lesquelles les renfoncements s'étendent au moins sur une partie de la largeur des brides (14, 15).

4. Appareil de nettoyage à haute pression selon l'une des revendications précédentes, **caractérisé en ce que** dans des bords latéraux de couvercle (19) sont disposés des renfoncements (21, 22), dans lesquels s'engagent les éléments de retenue (30) situés sur le moteur et/ou sur la pompe (28).

5. Appareil de nettoyage à haute pression selon la revendication 4, **caractérisé en ce qu'**aux bords latéraux du couvercle (19) se raccordent des brides (20), qui font saillie radialement et dans lesquelles les renfoncements (21, 22) s'étendent au moins sur une partie de la largeur des brides.

6. Appareil de nettoyage à haute pression selon l'une des revendications 2 à 5, **caractérisé en ce que** les renfoncements (16, 17; 21, 22) sont superposés dans la partie de carter en forme de coque (8) et dans le couvercle (19), lorsque le carter est à l'état fermé.

7. Appareil de nettoyage à haute pression selon l'une des revendications 2 à 6, **caractérisé en ce que** la partie de carter en forme de coque (8) et le couvercle (19) sont reliés entre eux en dehors des renfoncements (16, 17; 21, 22).

8. Appareil de nettoyage à haute pression selon la revendication 7, **caractérisé en ce que** la liaison est réalisée au moyen de vis disposées à côté des renfoncements (16, 17; 21, 22).

9. Appareil de nettoyage à haute pression selon l'une des revendications 2 à 8, **caractérisé en ce que** les renfoncements (16, 17; 21, 22) ont une forme semi-circulaire en coupe transversale.

10. Appareil de nettoyage à haute pression selon l'une des revendications précédentes, **caractérisé en ce que** les éléments de retenue (30) sont des bras (30) qui font saillie latéralement à partir du moteur et/ou de la pompe (28).

11. Appareil de nettoyage à haute pression selon l'une des revendications 2 à 10, **caractérisé en ce que** les éléments de retenue (30) pénètrent dans les renfoncements (16, 17; 21, 22) moyennant le montage intercalé d'un matériau (31) présentant l'élasticité du caoutchouc.

12. Appareil de nettoyage à haute pression selon l'une des revendications précédentes, **caractérisé en ce que** le carter constitué par la partie de carter en forme de coque (8) et le couvercle (19) possède essentiellement la forme d'un cylindre circulaire.

13. Appareil de nettoyage à haute pression selon l'une des revendications précédentes, **caractérisé en ce que** le carter, qui est constitué par la partie de carter en forme de coque (8) et le couvercle (19), est disposé de telle sorte que son axe longitudinal s'étend entre les points d'appui (3, 4) du châssis mobile (1).

14. Appareil de nettoyage à haute pression selon la revendication 13, **caractérisé en ce que** l'axe longitudinal du carter est légèrement incliné par rapport à la verticale.

15. Appareil de nettoyage à haute pression selon la revendication 14, **caractérisé en ce que** le châssis mobile (1), agencé à la manière d'un diable, comporte deux roues (3) disposées côte-à-côte, au niveau de son extrémité arrière, au moins un appui (4) au niveau de son extrémité avant et la poignée (5) dirigée vers le haut, au niveau de son extrémité arrière.

16. Appareil de nettoyage à haute pression selon la revendication 15, **caractérisé en ce que** la poignée (5) est agencée en forme de U avec deux bras (6, 7) et un élément de préhension reliant ces bras et que la partie de carter en forme de coque (8) pénètre entre les bras (6, 7) de la poignée (5).

17. Appareil de nettoyage à haute pression selon l'une des revendications précédentes, **caractérisé en ce que** le plan de séparation du carter en forme de coque (8) et du couvercle (19) est situé approximativement au centre du carter.

18. Appareil de nettoyage à haute pression selon l'une des revendications précédentes, **caractérisé en ce que** le plan de séparation du carter en forme de coque (8) et du couvercle (19) s'étend parallèlement à l'axe longitudinal du carter.

19. Appareil de nettoyage à haute pression selon l'une des revendications précédentes, **caractérisé en ce que** le moteur et la pompe sont disposés l'un derrière l'autre dans la direction de l'axe longitudinal du carter.

20. Appareil de nettoyage à haute pression selon la revendication 19, **caractérisé en ce que** le moteur est disposé au-dessus de la pompe.

21. Appareil de nettoyage à haute pression selon l'une des revendications précédentes, **caractérisé en ce que** le carter comporte, au niveau de son côté supérieur et de son côté inférieur, des ouvertures d'aération (10) et que le moteur porte une roue de ventilateur (29), qui produit un courant d'air à travers le carter.

22. Appareil de nettoyage à haute pression selon la revendication 21, **caractérisé en ce que** sur le côté de sortie du courant d'air sont disposés des éléments de déviation (25), qui font saillie latéralement et qui empêchent un reflux direct du courant d'air le long de la face extérieure du carter en direction du côté entrée du courant d'air.

23. Appareil de nettoyage à haute pression selon la revendication 22, **caractérisé en ce que** les éléments de déviation (25) sont formés sur le couvercle (19).

24. Appareil de nettoyage à haute pression selon l'une des revendications précédentes, **caractérisé en ce que** le couvercle (19) possède une ouverture (26), que traverse un réservoir d'huile (32) de la pompe.

25. Appareil de nettoyage à haute pression selon l'une des revendications précédentes, **caractérisé en ce que** le couvercle (19) porte une chambre (27) servant à loger des éléments de commutation et de liaison électriques.

26. Appareil de nettoyage à haute pression selon l'une des revendications précédentes, **caractérisé en ce que** le carter peut être recouvert par un capot extérieur (33), qui s'étend à distance du couvercle (19).

27. Appareil de nettoyage à haute pression selon la revendication 26, **caractérisé en ce que** le capot situé du côté de la partie de carter en forme de coque (8) est formé par une cuve à liquide (34) servant à recevoir des produits chimiques.

28. Appareil de nettoyage à haute pression selon la revendication 27, **caractérisé en ce que** la cuve à liquide (34) est fixée de façon amovible au châssis mobile (1).

29. Appareil de nettoyage à haute pression selon la revendication 28, **caractérisé en ce que** la cuve à liquide (34) s'étend sur toute la largeur du châssis mobile (1) et s'applique à plat contre les deux côtés extérieurs de la partie de carter en forme de coque (8).

30. Appareil de nettoyage à haute pression selon l'une des revendications précédentes, **caractérisé en ce que** le châssis mobile (1) et la partie de carter en forme de coque (8) sont agencés d'un seul tenant.
